# EUROPÄISCHE PATENTSCHRIFT

(11) **EP 4 342 030 B1**
(45) Veröffentlichungstag und Bekanntmachung des Hinweises auf die Patenterteilung: **03.12.2025**
(21) Anmeldenummer: 22730109.0
(22) Anmeldetag: 17.05.2022
(51) Int. Cl.: H01R 4/48, H01R 11/09

(54) **LEITERANSCHLUSSKLEMME MIT WENIGSTENS EINEM FEDERKRAFTKLEMMANSCHLUSS**
LEAD TERMINAL COMPRISING AT LEAST ONE SPRING-LOADED CLAMPING CONNECTION
BORNE DE CONNEXION DE CONDUCTEUR COMPRENANT AU MOINS UNE CONNEXION PAR BORNE À RESSORT

(30) Priorität: 19.05.2021 DE 102021112961
(43) Veröffentlichungstag der Anmeldung: 27.03.2024
(62) Teilanmeldung aus: 25203576.1
(73) Patentinhaber: Wago Verwaltungsgesellschaft mbH, 32423 Minden (DE)
(72) Erfinder: SPEY, Gunter, 31700 Heuerßen (DE); MEYER, Michael, 31719 Wiedensahl (DE)
(74) Vertreter: Günther, Constantin
(86) Internationale Anmeldenummer: PCT/EP2022/063268
(87) Internationale Veröffentlichungsnummer: WO 2022/243284

(56) Entgegenhaltungen:
- EP-B1- 3 111 513
- DE-A1- 102013 101 409
- DE-U1- 202018 102 220
- DE-U1- 202018 106 896
- DE-U1- 202019 106 338

## Beschreibung

Die Erfindung betrifft eine Leiteranschlussklemme mit wenigstens einem Federkraftklemmanschluss zum Anschließen eines elektrischen Leiters mittels Federkraft, wobei der Federkraftklemmanschluss eine Klemmfeder und einen der Klemmfeder zugeordneten Stromschienenabschnitt hat, zwischen denen eine Klemmstelle zum Anklemmen des elektrischen Leiters gebildet ist, und mit einem dem Federkraftklemmanschluss zugeordneten verschwenkbaren Betätigungshebel zur Betätigung der Klemmfeder, wobei der Betätigungshebel wenigstens ein Auflagerungselement hat, das eine zum Stromschienenabschnitt gewandte Auflagerungsfläche hat, über die der Betätigungshebel auf einem Lagerungsbereich des Stromschienenabschnitts aufgelagert ist.

Eine solche Leiteranschlussklemme ist z.B. aus der EP 3 111 513 B1 bekannt. Eine solche Leiteranschlussklemme kann insbesondere mit mehreren Federkraftklemmanschlüssen ausgebildet sein, die miteinander elektrisch verbunden sind und auf diese Weise eine Verbindungsklemme bilden. Aus der DE 20 2018 106 896 U1 ist eine Federanschlussklemme für den Anschluss eines elektrischen Leiters bekannt. Aus der DE 20 2018 102 220 U1 ist ein Federkraftklemmanschluss und eine Leiteranschlussklemme bekannt. Aus der DE 10 2013 101 409 A1 ist eine Leiteranschlussklemme mit schwenkbaren Betätigungshebeln bekannt.

Der Erfindung liegt die Aufgabe zugrunde, eine solche Leiteranschlussklemme noch weiter zu verbessern.

Diese Aufgabe wird mit einer Leiteranschlussklemme gemäß Anspruch 1 gelöst. Dies beinhaltet, dass der Lagerungsbereich des Stromschienenabschnitts eine konkav gekrümmte Kontur hat. In demselben Stromschienenabschnitt, in dem die Klemmstelle zum Anklemmen des elektrischen Leiters ausgebildet ist, befindet sich somit der Lagerungsbereich. Der Lagerungsbereich ist somit ein Bereich des Stromschienenabschnitts, der der Auflagerungsfläche des Betätigungshebels zugewandt ist und auf dem der Betätigungshebel bei einer Verschwenkbewegung entlanggleiten kann. Der Lagerungsbereich befindet sich somit auf der Seite des Stromschienenabschnitts, an der sich ebenfalls die Klemmstelle befindet, d.h. die Seite, an der der elektrische Leiter aufgelagert und angeklemmt wird. Durch die Erfindung ist eine weitere Miniaturisierung der Leiteranschlussklemme möglich, insbesondere bei Leiteranschlussklemmen für kleine Leiterquerschnitte, die ohnehin schon sehr geringe Abmessungen haben. Durch die konkav gekrümmte Kontur des Lagerungsbereiches kann die gesamte Bauhöhe der Leiteranschlussklemme verringert werden. Zudem wird die Lagerung des Betätigungshebels verbessert und beim Verschwenken auftretender Verschleiß minimiert. Dabei ist es vorteilhaft, wenn das Auflagerungselement eine zum Stromschienenabschnitt gewandte Auflagerungsfläche mit konvex gekrümmter Kontur hat.

Der Stromschienenabschnitt oder die Stromschiene kann in Bereichen, die dem Lagerungsbereich unmittelbar benachbart sind, überwiegend flach ausgebildet sein. Die Normale des Stromschienenabschnitts kann überwiegend senkrecht zur Drehachse des Betätigungshebels verlaufen. Der Stromschienenabschnitt kann zwischen dem Lagerungsbereich und der Klemmstelle oder einer die Klemmstelle umgebenden Leiterführung durchgehend sein, d.h. stufenlos, also ohne Schlitz und/oder Stanzkante.

Erfindungsgemäß ist der Lagerungsbereich des Stromschienenabschnitts als Vertiefung im Stromschienenabschnitt ausgebildet, die in Bezug auf benachbarte ebene Bereiche des Stromschienenabschnitts eine muldenartige oder rinnenartige Vertiefung bildet. Auch hierdurch ist eine weitere Miniaturisierung der Leiteranschlussklemme möglich. Hierdurch kann die Bauhöhe der Leiteranschlussklemme weiter reduziert werden. Insbesondere können im Gehäuse der Leiteranschlussklemme verfügbare, bisher ungenutzte Bereiche unterhalb der Stromschiene genutzt werden, wenn die Vertiefung als Einprägung in der Stromschiene erzeugt wird, die auf der vom Lagerungsbereich abgewandten Seite eine Ausbuchtung der Stromschiene zur Folge hat. Zudem bietet die Erfindung den Vorteil einer zumindest verminderten Gefahr, dass zwischen der Auflagerungsfläche am Betätigungselement und dem Lagerungsbereich des Stromschienenabschnitts einzelne Litzen eines Litzenleiters eingeklemmt werden können, da die Litzen grundsätzlich auf einer gegenüber dem Lagerungsbereich erhöhten Auflagefläche aufgelagert werden.

Als einer der zuvor erwähnten benachbarten ebenen Bereiche des Stromschienenabschnitts kann z.B. ein Leiteranlagebereich vorhanden sein, an dem ein an der Klemmstelle anzuklemmender elektrischer Leiter anzuordnen ist und auf der Oberfläche des Stromschienenabschnitts aufliegt. Ein solcher Leiteranlagebereich kann mit einer ebenen Oberfläche ausgebildet sein. Beispielsweise kann ein Leiteranlagebereich zwischen zwei benachbarten, als Vertiefung ausgebildeten Lagerungsbereichen angeordnet sein, die jeweils eine muldenartige oder rinnenartige Vertiefung bilden.

Beide Varianten der Erfindung können auch vorteilhaft miteinander kombiniert werden, indem die Vertiefung im Stromschienenabschnitt eine konkav gekrümmte Kontur hat.

Die Vertiefung im Stromschienenabschnitt kann z.B. in Bezug auf die am Stromschienenabschnitt ausgebildete Klemmstelle vertieft sein. Dabei kann die Vertiefung im Stromschienenabschnitt eine Tiefe haben, die wenigstens 20% der Materialdicke des Stromschienenabschnitts beträgt. Zwischen den Lagerungsbereichen kann die Stromschiene über die gesamte Breite des Leiters höher sein, d.h. näher zur Drehachse des Betätigungshebels verlaufen als in der Vertiefung. Die größte Abmessung (Länge) der Vertiefung kann sich parallel zur Leitereinführrichtung erstrecken. Die Auflagerungselemente des Betätigungshebels, z.B. in Form von Lagerscheiben, können durch die Vertiefungen in der Stromschiene auch in axialer Richtung geführt sein. Dabei kann die Vertiefung im Stromschienenabschnitt eine Tiefe haben, die wenigstens 3% oder wenigstens 5% des Krümmungsradius des Auflagerungselements des Betätigungshebels im Bereich von dessen Auflagerungsfläche beträgt. Die Vertiefung im Stromschienenabschnitt kann eine Tiefe haben, die höchstens 15% oder höchstens 20% des Krümmungsradius des Auflagerungselements des Betätigungshebels im Bereich von dessen Auflagerungsfläche beträgt.

Je nach Gestaltung des Betätigungshebels kann durch die Erfindung außerdem die Belastung der Lagerung des Betätigungshebels verringert werden, insbesondere beim Verschwenken, d.h. beim Öffnen oder Schließen.

Durch die Erfindung wird der Betätigungshebel besser in den Stromschienenabschnitt eingebettet und kann insgesamt näher an den Stromschienenabschnitt verlagert werden.

Insgesamt ermöglicht die Erfindung eine Leiteranschlussklemme mit einem flachbauenden Gehäuse mit vergrößerten Luft- und Kriechstrecken. Die Auflagefläche des Betätigungshebels im Lagerungsbereich kann vergrößert werden. Der Betätigungshebel kann insgesamt robuster gestaltet werden. Die Erfindung erlaubt die Übertragung bzw. Aufnahme größerer Betätigungskräfte insbesondere auf die Stromschiene durch den Betätigungshebel.

In einer weiteren Variante wird die eingangs genannte Aufgabe dadurch gelöst, dass wenigstens eine Prüflasche an der Stromschiene angeordnet ist, die mittels einer in das Gehäuse eingeführten Prüfspitze elektrisch kontaktierbar ist. Die Prüflasche kann in Leitereinführrichtung (L) betrachtet z.B. zwischen benachbarten Federkraftklemmanschlüssen oder benachbarten Klemmstellen angeordnet sein, so dass auch damit eine flache Bauweise, wie auch bei den vertieften Lagerungsbereichen, begünstigt wird. Die Prüflasche kann in Leitereinsteckrichtung hinter der Klemmstelle angeordnet sein, z.B. an der Rückseite der Leiteranschlussklemme. Die Prüflasche kann als abgewinkelte Prüflasche ausgebildet sein. Das Gehäuse kann eine Prüföffnung haben, durch die die Prüfspitze eingeführt werden kann. Das Gehäuse kann einen Prüfkanal haben, in den Prüflasche hineinragt, wobei die Prüflasche mittels einer durch den Prüfkanal eingeführten Prüfspitze elektrisch kontaktierbar ist.

Die Prüflasche kann einstückig mit der Stromschiene ausgeformt sein oder als separates Bauteil ausgebildet sein, das an der Stromschiene befestigt ist. Weist die Stromschiene beispielsweise Halterahmen auf, wie nachfolgend noch erläutert, kann eine solche Prüflasche beispielsweise zwischen benachbarten Halterahmen angeordnet sein. Die Prüflasche muss dabei nicht direkt unmittelbar zwischen den Halterahmen angeordnet sein, sondern kann mit einem Versatz in Leitereinführrichtung dazwischen angeordnet sein. Die Prüflasche kann sich mit einem gegenüber dem ebenen Bereich der Stromschiene abgewinkelten Abschnitt überwiegend senkrecht zur Anreihrichtung der Klemmstellen ausgerichtet sein, z.B. überwiegend parallel zu den Halterahmen. Als Prüfspitze kann eine handelsübliche Prüfspitze für elektrische Prüfungen verwendet werden. Es ist auch möglich, dass eine Schraubendreherklinge als Prüfmittel eingesetzt wird.

Gemäß einer vorteilhaften Ausgestaltung der Erfindung ist vorgesehen, dass die konkav gekrümmte Kontur des Lagerungsbereichs hinsichtlich ihres Krümmungsverlaufs an den Krümmungsverlauf der konvex gekrümmten Kontur der Auflagerungsfläche angepasst ist. Dies erlaubt eine besonders gute Einbettung des Betätigungshebels in den Lagerungsbereich des Stromschienenabschnitts. Der Betätigungshebel kann an der Auflagerungsfläche beispielsweise eine bogenförmige konvex gekrümmte Kontur haben. Der Lagerungsbereich kann eine bogenförmige konkav gekrümmte Kontur haben. Der Krümmungsradius der konkav gekrümmten Kontur kann über den gesamten gekrümmten Verlauf gleichbleibend oder unterschiedlich sein. In einer vorteilhaften Ausgestaltung kann der Krümmungsradius der konkav gekrümmten Kontur des Lagerungsbereiches an jeder Stelle wenigstens so groß wie der Krümmungsradius der konvex gekrümmten Kontur der Auflagerungsfläche sein. Beispielsweise kann der Krümmungsradius der konkav gekrümmten Kontur an jeder Stelle wenigstens 10% oder wenigstens 20% größer als der Krümmungsradius der konvex gekrümmten Kontur der Auflagerungsfläche sein. Es kann auch der über den gekrümmten Verlauf gemittelte Kurvenradius der konkav gekrümmten Kontur des Lagerungsbereiches z.B. wenigstens 10% oder wenigstens 20% größer als der über den gekrümmten Verlauf gemittelte Krümmungsradius der konvex gekrümmten Kontur der Auflagerungsfläche sein.

Hierdurch wird dem Betätigungshebel bei der Verschwenkbewegung ein gewisses Spiel in der konkav gekrümmten Kontur ermöglicht. Die Drehachse der Verschwenkbewegung des Betätigungshebels kann eine über die Verschwenkbewegung feste Drehachse oder eine sich zumindest leicht verändernde Drehachse sein.

Die Leiteranschlussklemme kann als einpolige oder als mehrpolige Leiteranschlussklemme ausgebildet sein. Die Leiteranschlussklemme kann auch als Steckverbinder oder Teil eines elektrischen Steckverbinders ausgebildet sein. In diesem Fall weist der Steckverbinder einen oder mehrere elektrische Steckkontakte auf. Der Federkraftklemmanschluss ist dann elektrisch mit zumindest einem Steckkontakt verbunden.

Bei der erfindungsgemäßen Leiteranschlussklemme kann einem Auflagerungselement bzw. dessen Auflagerungsfläche ein entsprechender konkav gekrümmter und/oder vertiefter Lagerungsbereich des Stromschienenabschnitts zugeordnet sein, der hinsichtlich seiner Breite im Wesentlichen (bis auf Toleranzen) der Breite des Auflagerungselementes im Bereich der Auflagerungsfläche entspricht. Dementsprechend kann die konkav gekrümmte Kontur im Lagerungsbereich und/oder der als Vertiefung im Stromschienenabschnitt ausgebildete Lagerungsbereich als eine vergleichsweise schmale Rinne ausgebildet sein, deren Breite geringer ist als die Länge, jeweils betrachtet in Leitereinsteckrichtung des elektrischen Leiters in den Federkraftklemmanschluss.

Bei einer mehrpoligen Leiteranschlussklemme können die einzelnen Stromschienenabschnitte der Federkraftklemmanschlüsse Teile einer durchgehenden Stromschiene sein. Diese durchgehende Stromschiene kann einstückig aus einem Metallteil ausgeformt sein oder mehrstückig aus mehreren Metallteilen zusammengesetzt sein, z.B. über eine formschlüssige, kraftschlüssige und/oder stoffschlüssige Verbindung.

Gemäß einer vorteilhaften Ausgestaltung der Erfindung ist vorgesehen, dass die Leiteranschlussklemme als mehrpolige Leiteranschlussklemme ausgebildet ist, bei der mehrere Federkraftklemmanschlüsse nebeneinander oder auch gegenüberliegend angeordnet sind, wobei die Federkraftklemmanschlüsse jeweils eine Klemmfeder und einen der Klemmfeder zugeordneten Stromschienenabschnitt haben und jedem Federkraftklemmanschluss ein Betätigungshebel zugeordnet ist, wobei die Stromschienenabschnitte Teile einer durchgehenden Stromschiene sind und die konkav gekrümmte Kontur des Lagerungsbereichs und/oder der als Vertiefung im Stromschienenabschnitt ausgebildete Lagerungsbereich sich durchgehend von einem Auflagerungselement eines Betätigungshebels zumindest bis zu einem Auflagerungselement eines unmittelbar benachbarten Betätigungshebels oder durchgehend über die Stromschienenabschnitte mehrerer oder aller Federkraftklemmanschlüsse erstreckt. Dies hat den Vorteil, dass die Herstellung der Stromschiene mit den konkav gekrümmten Konturen und/oder Vertiefungen vereinfacht wird, da die Gesamtanzahl der einzubringenden konkav gekrümmten Konturen und/oder Vertiefungen verringert wird und deren Breite erhöht wird. Beispielsweise kann eine konkav gekrümmte Kontur des Lagerungsbereiches und/oder ein als Vertiefung im Stromschienenabschnitt ausgebildeter Lagerungsbereich derart ausgeformt sein, dass sie bzw. er sich nur von einem Auflagerungselement eines Betätigungshebels bis zu einem Auflagerungselement eines unmittelbar benachbarten Betätigungshebels erstreckt und nicht darüber hinaus. Dann ergeben sich Lücken zwischen solchen konkav gekrümmten Konturen und/oder Vertiefungen, die für andere Funktionszwecke entsprechend vorteilhaft angepasst werden können, z.B. zur Bildung einer Klemmstelle für den elektrischen Leiter.

Gemäß einer vorteilhaften Ausgestaltung der Erfindung ist vorgesehen, dass die sich durchgehend erstreckende konkav gekrümmte Kontur des Lagerungsbereichs und/oder der als Vertiefung im Stromschienenabschnitt ausgebildete Lagerungsbereich zumindest an einer Klemmstelle durch eine andere Kontur, insbesondere eine Klemmkontur, wenigstens teilweise unterbrochen ist. Dies hat den Vorteil, dass trotz der Gestaltung der Stromschienenabschnitte mit den konkav gekrümmten Lagerungsbereichen und/oder den Vertiefungen die Klemmstellen besonders vorteilhaft für das Anklemmen eines elektrischen Leiters ausgeformt werden können.

Gemäß einer vorteilhaften Ausgestaltung der Erfindung ist vorgesehen, dass der Betätigungshebel in der konkav gekrümmten Kontur und/oder der Vertiefung um eine Drehachse (D) verschwenkbar ist, die sich quer zur Leitereinsteckrichtung des zugeordneten Federkraftklemmanschlusses erstreckt. Die Wölbung der konkav gekrümmten Kontur bzw. die Mittelachse dieser Wölbung ist dann quer zur Leitereinsteckrichtung und/oder parallel zur Drehachse ausgerichtet.

Gemäß einer vorteilhaften Ausgestaltung der Erfindung ist vorgesehen, dass der Stromschienenabschnitt eine Klemmkante zum Anklemmen des elektrischen Leiters hat. Dies erlaubt ein besonders sicheres Anklemmen des elektrischen Leiters an dem Stromschienenabschnitt. Die Klemmkante des Stromschienenabschnitts kann als vergleichsweise scharfkantige Stelle ausgebildet sein, die sich in das Material des angeklemmten elektrischen Leiters etwas eingraben kann.

Die Klemmfeder des Federkraftklemmanschlusses kann einen Klemmschenkel haben, der am freien Ende ebenfalls eine Klemmkante aufweisen kann. Hierdurch wird auch die Klemmung des elektrischen Leiters am Klemmschenkel zuverlässiger gestaltet.

Gemäß einer vorteilhaften Ausgestaltung der Erfindung ist vorgesehen, dass die Klemmkante des Stromschienenabschnitts in Leitereinsteckrichtung neben oder hinter der konkav gewölbten Kontur des Lagerungsbereichs und/oder des als Vertiefung im Stromschienenabschnitt ausgebildeten Lagerungsbereichs angeordnet ist. Auf diese Weise kann die Leiteranschlussklemme auch in Leitereinsteckrichtung besonders kleinbauend gestaltet werden.

Auch unabhängig vom Vorhandensein einer solchen Klemmkante des Stromschienenabschnitts ist es vorteilhaft, wenn die Klemmstelle zum Anklemmen des elektrischen Leiters am Stromschienenabschnitt in Leitereinsteckrichtung neben oder hinter der konkav gewölbten Kontur des Lagerungsbereichs und/oder des als Vertiefung im Stromschienenabschnitt ausgebildeten Lagerungsbereichs angeordnet ist. Auch auf diese Weise kann die Leiteranschlussklemme in Leitereinsteckrichtung besonders kleinbauend gestaltet werden.

Gemäß einer vorteilhaften Ausgestaltung der Erfindung ist vorgesehen, dass die Klemmkante als Randkante einer in den Stromschienenabschnitt eingeprägten Vertiefung ausgebildet ist. Auf diese Weise kann die Klemmkante im Stromschienenabschnitt in fertigungstechnisch einfacher Weise erzeugt werden, ohne dass das Material des Stromschienenabschnitts zu sehr geschwächt oder geschädigt wird. Die Vertiefung kann im Querschnitt z.B. eine abgeknickte Kontur haben, insbesondere keine gekrümmte Kontur wie der Lagerungsbereich.

Gemäß einer vorteilhaften Ausgestaltung der Erfindung ist vorgesehen, dass in Leitereinsteckrichtung gesehen die Länge der in den Stromschienenabschnitt eingeprägten Vertiefung geringer ist als der Länge der konkav gewölbten Kontur des Lagerungsbereichs und/oder des als Vertiefung im Stromschienenabschnitt ausgebildeten Lagerungsbereichs.

Gemäß einer vorteilhaften Ausgestaltung der Erfindung ist vorgesehen, dass der Betätigungshebel zwei voneinander beabstandete, parallel angeordnete Auflagerungselemente hat, die jeweils eine zum Stromschienenabschnitt gewandte Auflagerungsfläche haben, z.B. mit konvex gekrümmter Kontur, über die der Betätigungshebel auf dem Lagerungsbereich des Stromschienenabschnitts aufgelagert ist. Hierdurch ist der Betätigungshebel sicher auf dem Stromschienenabschnitt aufgelagert. Der Betätigungshebel kann auch bei sehr kleinbauenden Leiteranschlussklemmen relativ robust gestaltet werden und auf diese Weise hohe Betätigungskräfte auf die Klemmfeder übertragen. Es können alternativ auch mehr als zwei voneinander beabstandete, parallel angeordnete Auflagerungselemente vorhanden sein, beispielsweise, wenn mit einem Betätigungshebel zwei nebeneinander angeordnete Klemmfedern gleichzeitig betätigt werden sollen.

Gemäß einer vorteilhaften Ausgestaltung der Erfindung ist vorgesehen, dass die Klemmstelle des elektrischen Leiters und/oder, sofern eine Klemmkante des Stromschienenabschnitts vorhanden ist, diese Klemmkante in einem zwischen den zwei voneinander beabstandeten, parallel angeordneten Auflagerungselementen gebildeten Zwischenraum angeordnet ist. Hierdurch kann der Zwischenraum zwischen den Auflagerungselementen zum Platzieren des elektrischen Leiters genutzt werden. Die Leiteranschlussklemme kann hierdurch besonders kompakt gestaltet werden.

Gemäß einer vorteilhaften Ausgestaltung der Erfindung ist vorgesehen, dass die konkav gekrümmte Kontur des Lagerungsbereichs und/oder der als Vertiefung im Stromschienenabschnitt ausgebildete Lagerungsbereich sich durchgehend von einem Auflagerungselement eines Betätigungshebels zumindest bis zu dem nächstgelegenen Auflagerungselement eines unmittelbar benachbarten Betätigungshebels erstreckt. Dies hat den Vorteil, dass trotz der Gestaltung der Stromschienenabschnitte mit den konkav gekrümmten Lagerungsbereichen und/oder Vertiefungen die Klemmstellen besonders vorteilhaft für das Anklemmen eines elektrischen Leiters ausgeformt werden können. So kann sich die konkav gekrümmte Kontur und/oder der als Vertiefung im Stromschienenabschnitt ausgebildete Lagerungsbereich z.B. durchgehend von einem Auflagerungselement eines Betätigungselementes nur bis zum nächstgelegenen Auflagerungselement eines unmittelbar benachbarten Betätigungshebel erstrecken und nicht darüber hinaus.

Gemäß einer vorteilhaften Ausgestaltung der Erfindung ist vorgesehen, dass zwischen den Auflagerungselementen eines Betätigungshebels ein Aufnahmeraum zur Aufnahme des am Federkraftklemmanschluss angeklemmten elektrischen Leiters gebildet ist. Auch dies ist förderlich für eine besonders kompakte und kleinbauende Gestaltung der Leiteranschlussklemme. Der vom Betätigungshebel umspannte Raum kann auf diese Weise vorteilhaft zur Unterbringung des elektrischen Leiters genutzt werden.

Gemäß einer vorteilhaften Ausgestaltung der Erfindung ist vorgesehen, dass zumindest ein Teil der Klemmfeder, insbesondere der überwiegende Teil eines Klemmschenkels der Klemmfeder, in einem Bereich zwischen den Auflagerungselementen eines Betätigungshebels angeordnet ist. Dies erlaubt eine mechanisch günstige Betätigung des Klemmschenkels der Klemmfeder durch den Betätigungshebel. Beispielsweise kann der Klemmschenkel ausgehend von einem Federbogen der Klemmfeder zunächst eine größere Breite haben und sich dann zum freien Ende hin auf eine geringere Breite verjüngen. In dem Bereich des Klemmschenkels mit größerer Breite können Beaufschlagungsabschnitte des Betätigungshebels ihre Betätigungskräfte auf den Klemmschenkel übertragen.

Gemäß einer vorteilhaften Ausgestaltung der Erfindung ist vorgesehen, dass der Betätigungshebel zwei voneinander beabstandete Seitenwandabschnitte hat, die mindestens teilweise in ein Gehäuse der Leiteranschlussklemme eintauchen und jeweils über einen Verbindungsabschnitt mit einem der Auflagerungselemente verbunden sind. Auf diese Weise kann ein robuster Betätigungshebel geschaffen werden, der mit dem Gehäuse der Leiteranschlussklemme und insbesondere mit bestimmten Gehäusewänden verschachtelt ist. Auf diese Weise können große Luft- und Kriechstrecken auch bei kleinbauenden Leiteranschlussklemmen erreicht werden. Durch die Anordnung der Auflagerungselemente in den konkav gekrümmten Konturen und/oder Vertiefungen wird zusätzlicher Bauraum für eine robuste Gestaltung des Übergangs am Betätigungshebel zwischen den Auflagerungselementen und den Seitenwandabschnitten geschaffen, d.h. der jeweilige Verbindungsabschnitt kann mit mehr Material und damit robuster gestaltet werden. Der Betätigungshebel kann beispielsweise jeweils mit einem Seitenwandabschnitt, einem mit dem Seitenwandabschnitt verbundenen Verbindungsabschnitt und einem mit dem Verbindungsabschnitt verbundenen Auflagerungselement mit einer im Ergebnis U-förmigen Kontur gestaltet sein. Dadurch, dass diese Konturen zweifach vorhanden sind (links und rechts von der Klemmstelle), hat der Betätigungshebel auf diese Weise eine doppelte U-Kontur im Bereich der Auflagerungselemente.

Gemäß einer vorteilhaften Ausgestaltung der Erfindung ist vorgesehen, dass die Auflagerungselemente eine Drehachse (D) bilden, um die der Betätigungshebel schwenkbar im Gehäuse gelagert ist, wobei die Auflagerungselemente Betätigungsabschnitte haben, die jeweils zur Beaufschlagung einer zugeordneten Klemmfeder eines Federkraftklemmanschlusses bei Verschwenken des Betätigungshebels von einer Schließstellung, bei der der Betätigungshebel mit seinem Quersteg in Richtung Gehäuse geschwenkt und eine durch den Federkraftklemmanschluss gebildete Klemmstelle zum Anklemmen eines elektrischen Leiters geschlossen ist, in eine Offenstellung, bei der der Betätigungshebel mit seinem Quersteg von dem Gehäuse weg geschwenkt und eine durch den Federkraftklemmanschluss gebildete Klemmstelle zum Anklemmen eines elektrischen Leiters geöffnet ist, ausgebildet sind. Dies erlaubt eine zuverlässige Betätigung der Klemmfeder bei zugleich kompakter, kleinbauender Gestaltung des Federkraftklemmanschlusses mit dem Betätigungshebel. Gemäß einer vorteilhaften Ausgestaltung der Erfindung verbleibt der Betätigungshebel in der Offenstellung in seiner geöffneten Stellung, d.h. er bewegt sich nicht selbsttätig zürück in die Schließstellung. Beispielsweise kann der Betätigungshebel in der Offenstellung verrastet sein und/oder sich in einer Übertotpunktlage befinden.

Gemäß einer vorteilhaften Ausgestaltung der Erfindung ist vorgesehen, dass die Beaufschlagungsabschnitte an den Auflagerungselementen mit einem geringeren Abstand voneinander angeordnet sind, als der Abstand zwischen den Seitenwandabschnitten, wobei sich die Beaufschlagungsabschnitte parallel zu den Seitenwandabschnitten erstrecken und integral mit den Seitenwandabschnitten so geformt sind, dass jeweils ein Führungsschlitz zwischen einem Beaufschlagungsabschnitt und dem zugeordneten direkt benachbarten Seitenwandabschnitt vorhanden ist. Jeweils ein Führungssteg des Gehäuses taucht dann in einen zugeordneten Führungsschlitz zur Führung des Betätigungshebels bei Schwenkbewegung um eine Schwenkachse im Schwenklagerbereich ein.

Mit Hilfe der von den Seitenwandabschnitten des U-förmigen Hebelarms durch einen zwischenliegenden Führungsschlitz beabstandeten Beaufschlagungsabschnitte wird erreicht, dass der Hebelarm durch einen in einen jeweiligen Führungsschlitz eintauchenden Führungsstegs des Gehäuses schwenkbar kippsicher gelagert werden kann. Mit Hilfe der Führungsschlitze und der daran angreifenden Führungsstege lassen sich platzsparend sehr stabile Schwenklagerungen realisieren, die im Wesentlichen seitlich neben den Federkraftklemmanschlüssen liegen.

Der Betätigungshebel ist daher im Schnitt etwa U-förmig ausgebildet und nimmt den Federkraftklemmanschluss mindestens teilweise in dem durch die Seitenwandabschnitte seitlich begrenzten Freiraum auf. Die Schwenklagerbereiche befinden sich somit nicht oberhalb, nicht unterhalb, nicht vor oder nicht hinter dem Federkraftklemmanschluss, sondern seitlich neben dem Federkraftklemmanschluss bzw. der zu betätigenden Klemmfeder des Federkraftklemmanschlusses.

Damit wird eine sehr kompakte Leiteranschlussklemme realisiert, bei der der Betätigungshebel mit den seitlich neben dem Federkraftklemmanschluss im Gehäuse angeordneten Schwenklagerbereichen lagestabil und robust in dem Gehäuse schwenkbar gelagert wird.

Durch das Zusammenspiel der beschriebenen Maßnahmen wird eine äußert kompakte Leiteranschlussklemme realisiert, deren Schwenkhebel stabil in dem Isolierstoffgehäuse schwenkbar gelagert sind, ohne dass auf den mindestens einen Schwenkhebel wirkende Betätigungskräfte das Gehäuse übermäßig belasten.

Gemäß einer vorteilhaften Ausgestaltung der Erfindung ist vorgesehen, dass jeweils ein Führungssteg des Gehäuses in einen zugeordneten Führungsschlitz zur Führung des Betätigungshebels bei einer Schwenkbewegung um eine Drehachse (D) im Schwenklagerbereich eintaucht.

Gemäß einer vorteilhaften Ausgestaltung der Erfindung ist vorgesehen, dass die Beaufschlagungsabschnitte einen teilkreisförmigen Außenumfang mit einem Ausschnitt zur Bildung eines in Richtung des Zentrums des Beaufschlagungsabschnittes hineinragenden Absatzes haben, wobei der mindestens eine Federkraftklemmanschluss eine Klemmfeder mit einer Betätigungslasche hat und die Betätigungslasche der Klemmfeder bei Verschwenken des Betätigungshebels zum Öffnen der Klemmstelle auf dem Absatz aufliegt. Mit Hilfe eines solchen Absatzes, an den sich ein darüberliegender Freiraum anschließt, wird ein stabiles Auflager für eine Betätigungslasche der Klemmfeder geschaffen, so dass die Federbetätigungskraft über den Absatz auf die Klemmlasche der Klemmfeder optimal übertragen wird. Durch den in Richtung des Zentrums des Beaufschlagungsabschnittes ragenden Absatz wird ein darüber liegender Freiraum bereitgestellt, so dass sich die Klemmfeder ansonsten auch ohne Hebelbetätigung vom Absatz frei abheben kann, um eine Federklemmkraft auf den elektrischen Leiter unbeeinflusst durch den Hebelarm auszuüben. Somit kann auch vorgesehen werden, das der elektrische Leiter direkt gesteckt werden kann, ohne dass vorher der Klemmschenkel mit dem Betätigungshebel ausgelenkt werden muss.

Durch die beschriebene Gestaltung der Leiteranschlussklemme kann der Übergang vom Auflagerungselement über den Quersteg zum Seitenwandabschnitt vergrößert werden und gleichzeitig die Luftstrecke zur Stromschiene angehoben werden, ohne dass die Leiteranschlussklemme selbst höherbauend gestaltet werden muss. Zudem kann der Kontaktbereich zwischen dem Betätigungshebel und dem Stromschienenabschnitt in der Art einer konkav bogenförmig gekrümmten Pfanne ausgeformt sein. Im Vergleich zum Stand der Technik kann dieser Kontaktbereich von einem reinen Linienkontakt zu einem stärker flächigen Kontakt verändert werden. Hierdurch werden die Belastung des Kontaktbereiches und der Verschleiß verringert. Zudem wird der Betätigungshebel bei der Verschwenkbewegung besser geführt.

Gemäß einer vorteilhaften Ausgestaltung der Erfindung ist vorgesehen, dass die Vertiefung im Stromschienenabschnitt an wenigstens einer Seite stufenförmig in einen benachbarten erhabenen Bereich des Stromschienenabschnitts übergeht und/oder an wenigstens einer Seite stufenlos in einen benachbarten erhabenen Bereich des Stromschienenabschnitts übergeht. Beispielsweise können eine oder beide Längsseiten der Vertiefung, die parallel zur Leitereinsteckrichtung verlaufen, stufenförmig in den benachbarten erhabenen Bereich übergehen und die quer zur Leitereinsteckrichtung verlaufenden Seiten stufenlos. Ein stufenförmiger Übergang kann z.B. ein Übergang mit einer scharfen Schnittkante sein, der durch ein Werkzeug eingeformt ist. Ein stufenloser Übergang kann ein sanfter Übergang über beispielsweise eine Schräge oder über eine abgerundete Kontur sein, d.h. ein Übergang mit einem durchgehenden Material, das ohne Schnitt verformt ist.

Im Sinne der vorliegenden Erfindung ist unter dem unbestimmten Begriff "ein" kein Zahlwort zu verstehen. Wenn also z.B. von einem Bauteil die Rede ist, so ist dies im Sinne von "mindestens einem Bauteil" zu interpretieren. Soweit Winkelangaben in Grad gemacht werden, beziehen sich diese auf ein Kreismaß von 360 Grad (360°).

Die Erfindung wird nachfolgend anhand von Ausführungsbeispielen unter Verwendung von Zeichnungen nähert erläutert.

Es zeigen
- Figur 1: eine Leiteranschlussklemme in perspektivischer Darstellung,
- Figur 2: die Leiteranschlussklemme gemäß Figur 1 im Längsschnitt,
- Figur 3: eine Stromschiene der Leiteranschlussklemme in perspektivischer Darstellung,
- Figur 4: die Stromschiene gemäß Figur 3 mit zusätzlichen Bauelementen,
- Figur 5: die Stromschiene mit zusätzlichen Bauelementen, wie in Figur 4 dargestellt, in Seitenansicht,
- Figur 6: eine weitere Ausführungsform einer Stromschiene in perspektivischer Darstellung,
- Figur 7: ein Betätigungshebel in perspektivischer Darstellung,
- Figur 8: der Betätigungshebel gemäß Figur 7 im Längsschnitt,
- Figur 9: eine weitere Ausführungsform einer Stromschiene in perspektivischer Darstellung,
- Figuren 10, 11: die Stromschiene gemäß Figur 9 mit einem Betätigungshebel in unterschiedlichen perspektivischen Ansichten,
- Figur 12: die Stromschiene gemäß Figur 9 mit daran angeordneten Klemmfedern und Betätigungshebeln,
- Figur 13: eine mit dem Kontakteinsatz gemäß Figur 12 ausgebildete Leiteranschlussklemme in seitlicher Schnittansicht,
- Figur 14: eine weitere Ausführungsform einer Stromschiene in perspektivischer Ansicht,
- Figuren 15, 16: die Stromschiene gemäß Figur 14 mit einem Betätigungshebel in verschiedenen perspektivischen Ansichten,
- Figur 17: die Stromschiene gemäß Figur 14 mit daran angeordneten Klemmfedern und Betätigungshebeln in perspektivischer Darstellung
- Figur 18: die Leiteranschlussklemme gemäß Figur 1 von der Rückseite,
- Figur 19: die Leiteranschlussklemme gemäß Figur 1 in einer weiteren Ansicht m Längsschnitt.

Die Figur 1 zeigt eine Leiteranschlussklemme 1, die hier beispielhaft dreipolig ausgeführt ist. Die Leiteranschlussklemme 1 hat ein Gehäuse 2, in dem nebeneinander drei Federkraftklemmanschlüsse angeordnet sind. Jedem Federkraftklemmanschluss ist eine Leitereinführungsöffnung 20 im Gehäuse 2 zugeordnet. Durch die Leitereinführungsöffnung 20 kann ein elektrischer Leiter zu einer Klemmstelle des Federkraftklemmanschlusses geführt werden. Die Leiteranschlussklemme 1 weist zudem drei Betätigungshebel 5 auf. Jeder Betätigungshebel 5 ist einem der Federkraftklemmanschlüsse zugeordnet. Durch den jeweiligen Betätigungshebel kann die Klemmfeder des Federkraftklemmanschlusses betätigt werden und hierdurch die Klemmstelle nach Wunsch geöffnet oder geschlossen werden.

In der Schnittdarstellung der Figur 2 ist erkennbar, dass ein jeweiliger Federkraftklemmanschluss eine Klemmfeder 4 und einen der Klemmfeder 4 zugeordneten Stromschienenabschnitt 37 hat. Die Klemmfeder 4 weist einen Anlageschenkel 41, einen sich an den Anlageschenkel 41 anschließenden Federbogen 42 und einen sich an den Federbogen 42 anschließenden Klemmschenkel 43 auf. Der Anlageschenkel ist mit einem endseitigen Halteelement 40 an einem Halterahmen 30 eingehängt. Auf diese Weise ist die Klemmfeder 4 über ihren Anlageschenkel 41 am Halterahmen 30 befestigt.

Der Klemmschenkel 43 liegt in der dargestellten Anordnung, d.h. bei geschlossenem Betätigungshebel 5 und ohne angeklemmten elektrischen Leiter, an einem Kontaktabschnitt 31 des ihm zugeordneten Stromschienenabschnitts 37 an. Ist ein elektrischer Leiter angeklemmt, so ist dieser zwischen dem freien Ende des Klemmschenkels 43 und dem Kontaktabschnitt 31 angeklemmt. Der Halterahmen 30 ist mit dem Kontaktabschnitt 31 verbunden bzw. in der dargestellten Ausführungsform einstückig damit ausgebildet. Auf diese Weise wird ein selbsttragender Federkraftklemmanschluss gebildet, bei dem die Klemmfeder 4 beidseitig durch die Stromschiene 3 gehalten ist.

Der Betätigungshebel 5 weist einen manuellen Betätigungsabschnitt 50 auf, an dem er manuell zum Verschwenken betätigbar und auf diese Weise verschwenkbar ist.

Der manuelle Betätigungsabschnitt 50 ragt oberhalb der Leitereinführöffnung 20 zumindest teilweise aus dem Gehäuse 2 heraus, so dass er vorteilhafterweise leichter ergriffen werden kann. Von dem manuellen Betätigungsabschnitt 50 erstrecken sich Seitenwandabschnitte 52 in das Gehäuse 2 hinein. Die Seitenwandabschnitte 52 sind, wie nachfolgend noch näher beschrieben wird, mit Auflagerungselementen 51 verbunden, über die der Betätigungshebel 5 an der Stromschiene 3 aufgelagert ist. Die Auflagerungselemente 51 weisen Beaufschlagungsabschnitte 53 auf, die zur mechanischen Beaufschlagung und dementsprechend zur Auslenkung des Klemmschenkels 43 bei einem Verschwenken des Betätigungshebels 5 dienen. Wird der Betätigungshebel 5 in die geöffnete Stellung verschwenkt (gegenüber der dargestellten Anordnung um einen gewissen Winkel im Uhrzeigersinn), dann kommt der Beaufschlagungsabschnitt 53 mit dem Klemmschenkel 43 in Kontakt und hebt diesen von dem Stromschienenabschnitt 37 fort. Auf diese Weise wird die Klemmstelle geöffnet. Ein elektrischer Leiter kann dann durch die Leitereinführungsöffnung 20 in einer Leitereinsteckrichtung L ohne Kraftaufwand zur Klemmstelle zwischen dem Klemmschenkel 43 und dem Stromschienenabschnitt 37 eingeführt werden. Der elektrische Leiter kann dann dort festgeklemmt werden, indem der Betätigungshebel 5 wieder zurück in die geschlossene Stellung (wie in Figur 2 dargestellt) verschwenkt wird.

Der Betätigungshebel 5 ist über seine Auflagerungselemente 51, genauer gesagt über deren zum Stromschienenabschnitt 37 gewandten Auflagerungsflächen 54, am Stromschienenabschnitt 37 aufgelagert. Wie man in der Schnittdarstellung der Figur 2 erkennt, verläuft die Auflagerungsfläche 54 in die dargestellte Schnittebene des Stromschienenabschnitts 37 hinein, was an den im Stromschienenabschnitt 37 vorhandenen vertieften Lagerungsbereichen liegt, die nachfolgend noch erläutert werden.

Die Figur 3 zeigt die Stromschiene 3 der zuvor beschriebenen Leiteranschlussklemme 1 als Einzelteil. Erkennbar ist, dass die Stromschiene 3 für jeden der drei Federkraftklemmanschlüsse jeweils einen Stromschienenabschnitt 37 hat. Der Kontaktabschnitt 31 ist auf diese Weise in drei Stromschienenabschnitte 37 strukturiert. Der Kontaktabschnitt 31 geht an einer Seite der Stromschiene 3 in einen jeweiligen Halterahmen 30 des jeweiligen Stromschienenabschnitts 37 über. An den Halterahmen 30 werden, wie erwähnt, die Klemmfedern 4 mit ihren Halteelementen 40 eingehängt.

Die Stromschiene 3 weist im Kontaktabschnitt 31 einen ebenen Bereich 32 auf. Gegenüber diesem ebenen Bereich 32 sind Lagerungsbereiche 36 und Klemmkonturen 34 vertieft ausgebildet, z.B. durch Einprägen mit einem Prägewerkzeug. Die Klemmkonturen 34 dienen zum Anklemmen des elektrischen Leiters im jeweiligen Stromschienenabschnitt 37. An dem in Leitereinsteckrichtung L jeweils hinteren Ende einer Klemmkontur 34 ist eine Klemmkante 35 des jeweiligen Stromschienenabschnitts 37 ausgebildet.

Die Lagerungsbereiche 36 dienen zur Aufnahme und Auflagerung der Auflagerungselemente 51 der Betätigungshebel 5. Die Lagerungsbereiche 36 weisen jeweils eine konkav gekrümmte Kontur auf, die z.B. bogenförmig verläuft. Die einzelnen Lagerungsbereiche 36 sind jeweils durch Leiteranlagebereiche 33, an denen die anzuklemmenden elektrischen Leiter anzuordnen sind, unterbrochen. Die Leiteranlagebereiche 33 können z.B. eine vergleichbare ebene Form wie der ebene Bereich 32 haben, d.h. sie können mit einer ebenen Oberfläche ausgebildet sein. Zudem kann in jedem Leiteranlagebereich 33 eine der bereits erwähnten Klemmkonturen 34 angeordnet sein.

Die Figur 4 zeigt die Stromschiene 3 gemäß Figur 3 mit einer am rechten Stromschienenabschnitt 37 eingehängten Klemmfeder 4 sowie am ganz linken Stromschienenabschnitt 37 mit einem Betätigungshebel 5 und einer dort eingehängten Klemmfeder 4. Man erkennt, wie der Betätigungshebel 5 mit der Auflagerungsfläche 54 des Auflagerungselementes 51 gut in den konkav gekrümmten Lagerungsbereichen 36 eingefügt ist und bei einer Verschwenkbewegung auf den Lagerungsbereichen 36 entlanggleiten kann.

Die Figur 5 zeigt diese vorteilhafte Anpassung der konkav gekrümmten Kontur der Auflagerungsfläche 54 und die daran hinsichtlich der Formgebung angepasste konvex gekrümmte Kontur des Lagerungsbereiches 36 in Seitenansicht.

Die Figur 6 zeigt eine Ausführung einer Stromschiene 3, bei der der Lagerungsbereich 36 mit der konvex gekrümmten Kontur sich durchgehend über die gesamte Breite der Stromschiene 3 erstreckt. Lediglich in den in Leitereinsteckrichtung L rückwärtigen Bereichen ist die konkav gekrümmte Kontur partiell von Klemmkonturen 34, die gegenüber der konvex gekrümmten Kontur erhaben sind, unterbrochen. Auch hier ist wiederum an dem in Leitereinsteckrichtung L jeweils hinteren Ende einer Klemmkontur 34 eine Klemmkante 35 des jeweiligen Stromschienenabschnitts 37 ausgebildet.

Die Figur 7 lässt eine perspektivische Ansicht auf einen Betätigungshebel 5 von der Unterseite erkennen. Hieraus wird die im Prinzip im Schnitt U-förmige Ausgestaltung mit zwei voneinander beabstandeten Seitenwandabschnitten 52 erkennbar, die an ihrem freien Ende an einer Seitenkante mit einem Quersteg 59 miteinander verbunden sind. Deutlich wird, dass die Seitenwandabschnitte 52 von den Schwenklagerbereichen 62 zum freien Ende hin verjüngt zu laufen. Erkennbar ist, dass am freien Ende des Querstegs 59 ein Betätigungswulst 60 vorhanden ist. Deutlich wird auch, dass der Quersteg 59 mit dem Betätigungswulst 60 nach vorne über die freien Enden der Seitenwandabschnitte 52 hinausragt, wobei die Innenseiten des Querstegs 59 an der freien Endkante geneigt verläuft. Damit wird einem Abrutschen bei Aufbringen einer Hebelbetätigungskraft des Betätigungshebels 5 entgegengewirkt.

Erkennbar ist weiterhin, dass von den Seitenwandabschnitten 52 im Schwenklagerbereich 62 mit einem Führungsschlitz 57 beabstandete teilkreisförmige Abschnitte angeordnet sind, die jeweilige Auflagerungselemente 51 bilden. Zwischen den Auflagerungselementen 51 ist ein Aufnahmeraum 58 zur Aufnahme des am Federkraftklemmanschluss angeklemmten elektrischen Leiters gebildet. Erkennbar ist weiterhin, dass die Auflagerungselemente 51 teilkreisförmig gekrümmte Außenstirnseiten haben, die Auflagerungsflächen 54 bilden, mit denen der Betätigungshebel 5 auf den Lagerungsbereichen 36 aufgelagert und um eine virtuelle Drehachse D schwenkbar im Gehäuse angeordnet ist. Die Drehachse D erstreckt sich durch das Zentrum eines durch die Auflagerungsfläche 54 gebildeten Teilkreises.

Die Auflagerungselemente 51 haben jeweils einen V-förmigen Einschnitt 56. Im Bereich der V-förmigen Einschnitte 56 ist jeweils ein Beaufschlagungsabschnitt 53 ausgebildet, der zur Beaufschlagung eines zugeordneten Klemmschenkels 43 einer Klemmfeder 4 mit einer Federbetätigungskraft dient. Erkennbar ist, dass die Beaufschlagungsabschnitte 53, ebenso wie der Quersteg 59, auf den eine Hebelschwenckraft ausgeübt wird, auf der in Längserstreckungsrichtung der Seitenwandabschnitte 52 betrachtet gleichen Seite relativ zur Drehachse D liegen. Dies führt dazu, dass die über die Betätigungsabschnitte 16 ausgeübten Federbetätigungskräfte auf der gleichen Seite relativ zur Drehachse D wie die zum Verschwenken auf den Quersteg 59 aufgebrachte Hebelschwenkkraft wirkt.

Deutlich wird zudem, dass von dem Quersteg 59 auf der Seite, die der Betätigungswulst 60 gegenüberliegt, eine Rastnase 61 in etwa in Richtung des Schwenklagerbereichs 62 und des Auflagerungselements 51 hervorragt. Die Rastnase 61 dient der Verrastung des Betätigungshebels 5 mit dem Gehäuse 2 in der Schließstellung.

Die Figur 8 lässt eine Seiten-Schnittansicht durch den Betätigungshebel 5 aus Figur 7 erkennen. Hierbei wird nochmals deutlich, dass die Seitenwandabschnitte 52 durch einen diesen verbindenden Quersteg 59 an der Oberseite des Betätigungshebels 5 verbunden sind. Der Quersteg 59 erstreckt sich dabei nur über einen Teilbereich der Länge der Seitenwandabschnitte 52 und nimmt dabei vorzugsweise mehr als die Hälfte der Länge der Seitenwandabschnitte 52 ein.

Während bei den zuvor beschriebenen Ausführungsformen der Leiteranschlussklemme die Stromschienenabschnitte 37 jeweils mit Lagerungsbereichen 36 ausgebildet waren, die eine konkav gekrümmte Kontur haben, wird anhand der nachfolgenden Ausführungsbeispiele gemäß den Figuren 9 bis 17 eine Ausführungsform beschrieben, bei der die Lagerungsbereiche 36 jeweils als Vertiefung im Stromschienenabschnitt 37 ausgebildet sind, ohne dass sie eine konkav gekrümmte Kontur haben.

Die Ausführungsbeispiele gemäß den Figuren 9 bis 17 gehen von einer Gestaltung der Leiteranschlussklemme 1 aus, bei der die Leitereinführungsöffnungen nicht nur auf einer Seite des Gehäuses angeordnet sind, sondern auf gegenüberliegenden (voneinander abgewandten) Gehäuseseiten. Dementsprechend ist die Stromschiene 3 auch doppelseitig ausgebildet, d.h. mit jeweiligen auf gegenüberliegenden Seiten angeordneten Stromschienenabschnitten 37. Ein jeweiliger Stromschienenabschnitt 37 weist eine Klemmkontur 34 zum Anklemmen des elektrischen Leiters auf, die am in Leitereinführungsrichtung L hinteren Ende eine Klemmkante 35 hat. Zwischen den gegenüberliegenden Klemmkonturen 34 hat die Stromschiene 3 einen ebenen Bereich 32. Es sind Lagerungsbereiche 36 zum Auflagern eines Betätigungshebels 5 vorhanden, die gegenüber diesem ebenen Bereich 32 als Vertiefungen ausgebildet sind, wobei jeweils links und rechts von einer Klemmkontur 34 ein Lagerungsbereich 36 ausgebildet ist. Der Lagerungsbereich 36 erstreckt sich in Leitereinführungsrichtung L von einem Bereich vor der Klemmkante 35 bis in einen Bereich hinter der Klemmkante 35.

Die Stromschiene 3 ist ohne die zuvor beschriebenen Halterahmen 30 zum Halten der Klemmfedern ausgebildet. Stattdessen befindet sich im ebenen Bereich 32, d.h. zwischen den gegenüberliegenden Klemmkonturen 34, eine Halteaussparung 38, in der die Klemmfedern 4 mit einem verlängerten Bereich des Anlageschenkels 41, an dem sich ein Halteelement 40 befindet, eingehängt werden können.

Die Figur 10 verdeutlicht die Anordnung eines Betätigungshebels 5 mit dessen Auflagerungsflächen 54 auf den Lagerungsbereichen 36. Die Figur 11 zeigt die Lagerung des Betätigungshebels 5 ähnlich wie Figur 10, jedoch in einer anderen Blickrichtung, in der insbesondere der Aufnahmeraum 58 für die Aufnahme des elektrischen Leiters erkennbar ist. Die Figur 12 zeigt eine Anordnung mit der Stromschiene 3 gemäß Figur 9, zwei daran befestigen Klemmfedern 4 und Betätigungshebeln 5 zur Betätigung der jeweiligen Klemmfedern 4.

Die Figur 13 zeigt eine Leiteranschlussklemme 1, in der eine Anordnung gemäß Figur 12 eingebaut ist. Erkennbar ist insbesondere die Befestigung der Klemmfedern 4 über an den Anlageschenkeln 41 jeweils vorhandene endseitige Halteelemente 40, die in der Halteaussparung 38 im ebenen Bereich 32 der Stromschiene 3 eingehängt sind. Die Klemmfedern 4 können durch Beaufschlagung jeweiliger Betätigungsflächen des Klemmschenkels 43 ausgelenkt werden, indem bei einem Verschwenken des jeweiligen Betätigungshebels 5 dessen Beaufschlagungsabschnitte 53 in Kontakt mit den Betätigungsflächen kommen und hierdurch den jeweiligen Klemmschenkel 43 von der Stromschiene 3 fortbewegen.

Die Figuren 14 bis 17 zeigen eine weitere Ausführungsform einer Stromschiene 3 sowie weitere Elemente der Leiteranschlussklemme, bei der im Unterschied zur Ausführungsform der Figuren 9 bis 12 auf jeder Seite der Stromschiene 3 mehrere (hier zwei) Stromschienenabschnitte 37 nebeneinander angeordnet sind. Die Stromschiene 3 ist im Übrigen ähnlich wie in der Ausführungsform der Figuren 9 bis 12 ausgebildet, insbesondere mit der Halteaussparung 38 im ebenen Bereich 32 der Stromschiene 3. Man erkennt zudem, dass bei den auf einer Seite der Stromschiene 3 angeordneten Stromschienenabschnitten 37 der jeweilige mittlere Lagerungsbereich 36 eine gemeinsame, durchgehende Vertiefung bildet, d.h. es sind nicht für jeden Stromschienenabschnitt 37 einzelne Vertiefungen dort ausgebildet, sondern eine gemeinsame Vertiefung. Wie man z.B. anhand der Figuren 15 und 16 erkennt, weist der Betätigungshebel 5 für diesen mittleren Bereich einen breiten Seitenwandabschnitt 52 auf, der sich zumindest näherungsweise über die gesamte Breite des vertieften Lagerungsbereichs 36 erstreckt.

Insbesondere bei den Ausführungsbeispielen nach den Figuren 9 bis 17 ist es nicht zwingend erforderlich, dass die Leitereinführungsöffnungen auf gegenüberliegenden Gehäuseseitenseiten angeordnet sind. Die Leitereinführungsöffnungen können auch lediglich auf einer Seite des Gehäuses 2 vorgesehen werden. Auch können zwei separate Betätigungshebel 5 für die verschiedenen Klemmstellen auf einer Gehäuseseite vorsehen werden, statt eines einzigen Betätigungshebels 5. Zudem ist auch denkbar, dass auf einer Gehäuseseite auch mehr als zwei Leitereinführungsöffnungen und dementsprechende Klemmstellen vorhanden sind. Bei den Ausführungsbeispielen nach den Figuren 1 bis 8 können auch Leitereinführungsöffnungen auf gegenüberliegenden Gehäuseseitenseiten vorhanden sein. Dementsprechend ist die Stromschiene 3 dann doppelseitig auszubilden.

Eine weitere unabhängige Variante der Erfindung betrifft eine Leiteranschlussklemme 1 der eingangs genannten Art, bei der an der Stromschiene 3 wenigstens eine Prüflasche 39 angeordnet ist. Diese Ausführungsform ist in den Figuren 3, 4, 5, 6 sowie den Figuren 18 und 19 dargestellt. Die Prüflasche 39 dient zum elektrischen Kontaktieren und damit zur Durchführung elektrischer Messungen an der Stromschiene mittels einer Prüfspitze. Man erkennt in der Figur 3, dass die Prüflasche 39 zwischen zwei Halterahmen 30 angeordnet ist und gegenüber diesen Halterahmen in Leitereinführrichtung L etwas zurückversetzt ist, d.h. in Leitereinführrichtung L hinter den Halterahmen 30 angeordnet ist. Die Figur 5 verdeutlicht dies ebenfalls. Zudem ist erkennbar, dass die Prüflasche 39 einstückig mit der Stromschiene 3 ausgeformt ist und sich zunächst in Verlängerung des ebenen Bereichs 32 bis hinter den Halterahmen 30 erstreckt und dort über einen Bogen in einen im wesentlichen senkrecht zum ebenen Bereich 32 verlaufenden Abschnitt übergeht.

Die Figur 18 zeigt die Leiteranschlussklemme 1 mit dem Gehäuse 2 in einer Ansicht auf die Gehäuserückseite 22. Die Figur 19 zeigt die Leiteranschlussklemme 1 in einer vergleichbaren Schnittansicht wie die Figur 2, jedoch in einer Schnittebene durch die Prüflasche 39. An der Gehäuserückseite 22 befindet sich eine Prüföffnung, die eine einen Prüfkanal 21 übergeht. Der Prüfkanal 21 führt zur Prüflasche 39. Eine Prüfspitze kann nun durch die Prüföffnung und den Prüfkanal 21 an die Prüflasche 39 geführt werden und diese elektrisch kontaktieren. Der Prüfkanal 21 erstreckt sich in seiner Längsrichtung im wesentlichen senkrecht zur Anreihrichtung der Klemmstellen.

### Bezugszeichenliste

- 1: Leiteranschlussklemme
- 2: Gehäuse
- 3: Stromschiene
- 4: Klemmfeder
- 5: Betätigungshebel
- 7: Betätigungswulst
- 20: Leitereinführungsöffnung
- 21: Prüfkanal
- 22: Gehäuserückseite
- 30: Halterahmen
- 31: Kontaktabschnitt
- 32: ebener Bereich
- 33: Leiteranlagebereich
- 34: Klemmkontur
- 35: Klemmkante
- 36: Lagerungsbereich
- 37: Stromschienenabschnitt
- 38: Halteaussparung
- 39: Prüflasche
- 40: Halteelement
- 41: Anlageschenkel
- 42: Federbogen
- 43: Klemmschenkel
- 50: manueller Betätigungsabschnitt
- 51: Auflagerungselement
- 52: Seitenwandabschnitt
- 53: Beaufschlagungsabschnitt
- 54: Auflagerungsfläche
- 56: V-förmiger Einschnitt
- 57: Führungsschlitz
- 58: Aufnahmeraum
- 59: Quersteg
- 60: Betätigungswulst
- 61: Rastnase
- 62: Schwenklagerbereich
- D: Drehachse
- L: Leitereinsteckrichtung

## Patentansprüche

1. Leiteranschlussklemme (1) mit wenigstens einem Federkraftklemmanschluss zum Anschließen eines elektrischen Leiters mittels Federkraft, wobei der Federkraftklemmanschluss eine Klemmfeder (4) und einen der Klemmfeder (4) zugeordneten Stromschienenabschnitt (37) hat, zwischen denen eine Klemmstelle zum Anklemmen des elektrischen Leiters gebildet ist, und mit einem dem Federkraftklemmanschluss zugeordneten verschwenkbaren Betätigungshebel (5) zur Betätigung der Klemmfeder (4), wobei der Betätigungshebel (5) wenigstens ein Auflagerungselement (51) hat, das eine zum Stromschienenabschnitt (37) gewandte Auflagerungsfläche (54) mit konvex gekrümmter Kontur hat, über die der Betätigungshebel (5) auf einem Lagerungsbereich (36) des Stromschienenabschnitts (37) aufgelagert ist, wobei der Lagerungsbereich (36) des Stromschienenabschnitts (37) eine konkav gekrümmte Kontur hat, **dadurch gekennzeichnet, dass** die konkav gekrümmte Kontur des Lagerungsbereichs (36) als Vertiefung im Stromschienenabschnitt (37) ausgebildet ist, die in Bezug auf benachbarte ebene Bereichen (32) des Stromschienenabschnitts (37) eine muldenartige oder rinnenartige Vertiefung bildet.

2. Leiteranschlussklemme nach Anspruch 1, **dadurch gekennzeichnet, dass** die konkav gekrümmte Kontur des Lagerungsbereichs (36) hinsichtlich ihres Krümmungsverlaufs an den Krümmungsverlauf der konvex gekrümmten Kontur der Auflagerungsfläche (54) angepasst ist.

3. Leiteranschlussklemme nach einem der vorhergehenden Ansprüche, **dadurch gekennzeichnet, dass** die Leiteranschlussklemme (1) als mehrpolige Leiteranschlussklemme ausgebildet ist, bei der mehrere Federkraftklemmanschlüsse nebeneinander angeordnet sind, wobei die Federkraftklemmanschlüsse jeweils eine Klemmfeder (4) und einen der Klemmfeder (4) zugeordneten Stromschienenabschnitt (37) haben und jedem Federkraftklemmanschluss ein Betätigungshebel (5) zugeordnet ist, wobei die Stromschienenabschnitte (37) Teile einer durchgehenden Stromschiene (3) sind und die konkav gekrümmte Kontur des Lagerungsbereichs (36) sich durchgehend von einem Auflagerungselement (51) eines Betätigungshebels (5) zumindest bis zu einem Auflagerungselement (51) eines unmittelbar benachbarten Betätigungshebels (5) oder durchgehend über die Stromschienenabschnitte (37) mehrerer oder aller Federkraftklemmanschlüsse erstreckt.

4. Leiteranschlussklemme nach einem der vorhergehenden Ansprüche, **dadurch gekennzeichnet, dass** die sich durchgehend erstreckende konkav gekrümmte Kontur des Lagerungsbereichs (37) zumindest an einer Klemmstelle durch eine andere Kontur, insbesondere eine Klemmkontur (34), wenigstens teilweise unterbrochen ist.

5. Leiteranschlussklemme nach einem der vorhergehenden Ansprüche, **dadurch gekennzeichnet, dass** der Betätigungshebel (5) in der konkav gekrümmten Kontur um eine Drehachse (D) verschwenkbar ist, die sich quer zur Leitereinsteckrichtung (L) des zugeordneten Federkraftklemmanschlusses erstreckt.

6. Leiteranschlussklemme nach einem der vorhergehenden Ansprüche, **dadurch gekennzeichnet, dass** der Stromschienenabschnitt (37) eine Klemmkante (35) zum Anklemmen des elektrischen Leiters hat.

7. Leiteranschlussklemme nach Anspruch 6, **dadurch gekennzeichnet, dass** die Klemmkante (35) in Leitereinsteckrichtung (L) hinter der konkav gewölbten Kontur des Lagerungsbereichs (36) angeordnet ist.

8. Leiteranschlussklemme nach Anspruch 6 oder 7, **dadurch gekennzeichnet, dass** die Klemmkante (35) als Randkante einer in den Stromschienenabschnitt (37) eingeprägten Vertiefung (34) ausgebildet ist.

9. Leiteranschlussklemme nach Anspruch 8, **dadurch gekennzeichnet, dass** in Leitereinsteckrichtung (L) gesehen die Länge der in den Stromschienenabschnitt (37) eingeprägten Vertiefung (34) geringer ist als der Länge der konkav gewölbten Kontur des Lagerungsbereichs (36).

10. Leiteranschlussklemme nach einem der vorhergehenden Ansprüche, **dadurch gekennzeichnet, dass** der Betätigungshebel (5) zwei voneinander beabstandete, parallel angeordnete Auflagerungselemente (51) hat, die jeweils eine zum Stromschienenabschnitt (37) gewandte Auflagerungsfläche (54) mit konvex gekrümmter Kontur haben, über die der Betätigungshebel (5) auf dem Lagerungsbereich (36) des Stromschienenabschnitts (37) aufgelagert ist.

11. Leiteranschlussklemme nach Anspruch 10, **dadurch gekennzeichnet, dass** die konkav gekrümmte Kontur des Lagerungsbereichs (36) sich durchgehend von einem Auflagerungselement (51) eines Betätigungshebels (5) zumindest bis zu dem nächstgelegenen Auflagerungselement (51) eines unmittelbar benachbarten Betätigungshebels (5) erstreckt.

12. Leiteranschlussklemme nach einem der Ansprüche 10 bis 11, **dadurch gekennzeichnet, dass** zwischen den Auflagerungselementen (51) eines Betätigungshebels (5) ein Aufnahmeraum (58) zur Aufnahme des am Federkraftklemmanschluss angeklemmten elektrischen Leiters gebildet ist.

13. Leiteranschlussklemme nach einem der Ansprüche 10 bis 12, **dadurch gekennzeichnet, dass** zumindest ein Teil der Klemmfeder (4), insbesondere der überwiegende Teil eines Klemmschenkels (43) der Klemmfeder (4), in einem Bereich zwischen den Auflagerungselementen (51) eines Betätigungshebels (5) angeordnet ist.

14. Leiteranschlussklemme nach einem der Ansprüche 10 bis 13, **dadurch gekennzeichnet, dass** der Betätigungshebel (5) zwei voneinander beabstandete Seitenwandabschnitte (52) hat, die mindestens teilweise in ein Gehäuse (2) der Leiteranschlussklemme (1) eintauchen und jeweils über einen Quersteg (55) mit einem der Auflagerungselemente (51) verbunden sind.

15. Leiteranschlussklemme nach Anspruch 14, **dadurch gekennzeichnet, dass** die Auflagerungselemente (51) eine Drehachse (D) bilden, um die der Betätigungshebel (5) schwenkbar im Gehäuse (2) gelagert ist, wobei die Auflagerungselemente (51) Betätigungsabschnitte (53) haben, die jeweils zur Beaufschlagung einer zugeordneten Klemmfeder (4) eines Federkraftklemmanschlusses bei Verschwenken des Betätigungshebels (5) von einer Schließstellung, bei der der Betätigungshebel (5) mit seinem Quersteg (55) in Richtung Gehäuse (2) geschwenkt und eine durch den Federkraftklemmanschluss gebildete Klemmstelle zum Anklemmen eines elektrischen Leiters geschlossen ist, in eine Offenstellung, bei der der Betätigungshebel (5) mit seinem Quersteg (55) von dem Gehäuse (2) weg geschwenkt und eine durch den Federkraftklemmanschluss gebildete Klemmstelle zum Anklemmen eines elektrischen Leiters geöffnet ist, ausgebildet sind.

16. Leiteranschlussklemme nach Anspruch 15, **dadurch gekennzeichnet, dass** die Betätigungsabschnitte (53) an den Auflagerungselementen (51) mit einem geringeren Abstand voneinander angeordnet sind, als der Abstand zwischen den Seitenwandabschnitten (52), wobei sich die Betätigungsabschnitte (53) parallel zu den Seitenwandabschnitten (52) erstrecken und integral mit den Seitenwandabschnitten (52) so geformt sind, dass jeweils ein Führungsschlitz (57) zwischen einem Betätigungsabschnitt (53) und dem zugeordneten direkt benachbarten Seitenwandabschnitt (52) vorhanden ist.

17. Leiteranschlussklemme nach Anspruch 16, **dadurch gekennzeichnet, dass** jeweils ein Führungssteg des Gehäuses (2) in einen zugeordneten Führungsschlitz (57) zur Führung des Betätigungshebels (5) bei Schwenkbewegung um eine Drehachse (D) im Schwenklagerbereich eintaucht.

18. Leiteranschlussklemme nach einem der Ansprüche 15 bis 17, **dadurch gekennzeichnet, dass** die Betätigungsabschnitte (53) einen teilkreisförmigen Außenumfang mit einem Ausschnitt (56) zur Bildung eines in Richtung des Zentrums des Betätigungsabschnittes (53) hineinragenden Absatzes haben, wobei der mindestens eine Federkraftklemmanschluss eine Klemmfeder (4) mit einer Betätigungslasche hat und die Betätigungslasche der Klemmfeder (4) bei Verschwenken des Betätigungshebels (5) zum Öffnen der Klemmstelle auf dem Absatz aufliegt.

19. Leiteranschlussklemme nach einem der vorhergehenden Ansprüche, **dadurch gekennzeichnet, dass** wenigstens eine Prüflasche an der Stromschiene (3) angeordnet ist, die mittels einer in das Gehäuse (2) eingeführten Prüfspitze elektrisch kontaktierbar ist.

## Claims

1. Conductor connection terminal (1) with at least one spring-loaded terminal for connecting an electrical conductor by means of spring force, wherein the spring-loaded terminal has a clamping spring (4) and a busbar section (37) associated with the clamping spring (4), between which a clamping point for clamping the electrical conductor is formed, and with a pivotable actuating lever (5) associated with the spring-loaded terminal for actuating the clamping spring (4), wherein the actuating lever (5) has at least one support element (51) which has a support surface (54) facing the busbar section (37) with a convexly curved contour, via which the actuating lever (5) is supported on a bearing area (36) of the busbar section (37), wherein the bearing area (36) of the busbar section (37) has a concave curved contour, **characterized in that** the concave curved contour of the bearing area (36) is designed as a recess in the busbar section (37), which forms a trough-like or channel-like recess in relation to adjacent flat areas (32) of the busbar section (37).

2. Conductor connection terminal according to claim 1, **characterized in that** the concave curved contour of the bearing area (36) is adapted in terms of its curvature profile to the curvature profile of the convexly curved contour of the bearing surface (54).

3. Conductor connection terminal according to one of the preceding claims, **characterized in that** the conductor connection terminal (1) is designed as a multipole conductor connection terminal in which several spring-loaded terminals are arranged next to each other, wherein the spring-loaded terminals each have a clamping spring (4) and a busbar section (37) associated with the clamping spring (4), and each spring-loaded terminal is associated with an actuating lever (5), wherein the busbar sections (37) are parts of a continuous busbar (3) and the concave curved contour of the bearing area (36) extends continuously from a support element (51) of an actuating lever (5) at least to a support element (51) of an immediately adjacent actuating lever (5) or continuously over the busbar sections (37) of several or all spring-loaded terminals.

4. Conductor connection terminal according to one of the preceding claims, **characterized in that** the continuously extending concave curved contour of the bearing area (36) is at least partially interrupted at least at one clamping point by another contour, in particular a clamping contour (34).

5. Conductor connection terminal according to one of the preceding claims, **characterized in that** the actuating lever (5) can be pivoted in the concave curved contour about a pivot axis (D) which extends transversely to the conductor insertion direction (L) of the associated spring-loaded terminal.

6. Conductor connection terminal according to one of the preceding claims, **characterized in that** the busbar section (37) has a clamping edge (35) for clamping the electrical conductor.

7. Conductor connection terminal according to claim 6, **characterized in that** the clamping edge (35) is arranged behind the concave curved contour of the bearing area (36) in the conductor insertion direction (L).

8. Conductor connection terminal according to claim 6 or 7, **characterized in that** the clamping edge (35) is formed as the edge of a recess (34) embossed in the busbar section (37).

9. Conductor connection terminal according to claim 8, **characterized in that**, viewed in the conductor insertion direction (L), the length of the recess (34) embossed in the busbar section (37) is less than the length of the concave contour of the bearing area (36).

10. Conductor connection terminal according to one of the preceding claims, **characterized in that** the actuating lever (5) has two spaced-apart, parallel support elements (51), each of which has a support surface (54) facing the busbar section (37) with a convexly curved contour, via which the actuating lever (5) is supported on the bearing area (36) of the busbar section (37).

11. Conductor connection terminal according to claim 10, **characterized in that** the concave curved contour of the bearing area (36) extends continuously from one support element (51) of an actuating lever (5) at least to the nearest support element (51) of an immediately adjacent actuating lever (5).

12. Conductor connection terminal according to one of claims 10 to 11, **characterized in that** a receiving space (58) for receiving the electrical conductor clamped to the spring-loaded terminal is formed between the support elements (51) of an actuating lever (5).

13. Conductor connection terminal according to one of claims 10 to 12, **characterized in that** at least part of the clamping spring (4), in particular the majority of a clamping leg (43) of the clamping spring (4), is arranged in a region between the support elements (51) of an actuating lever (5).

14. Conductor connection terminal according to one of claims 10 to 13, **characterized in that** the actuating lever (5) has two spaced-apart side wall sections (52) which are at least partially immersed in a housing (2) of the conductor connection terminal (1) and are each connected to one of the support elements (51) via a crossbar (55).

15. Conductor connection terminal according to claim 14, **characterized in that** the support elements (51) form a pivot axis (D) about which the actuating lever (5) is pivotably mounted in the housing (2), wherein the support elements (51) have actuating sections (53) which are each designed to act on an associated clamping spring (4) of a spring-loaded terminal when the actuating lever (5) is pivoted from a closed position, in which the actuating lever (5) is pivoted with its crossbar (55) in the direction of the housing (2) and a clamping point formed by the spring-loaded terminal for clamping an electrical conductor is closed, to an open position in which the actuating lever (5) is pivoted away from the housing (2) with its crossbar (55) and a clamping point formed by the spring-loaded terminal for clamping an electrical conductor is opened.

16. Conductor connection terminal according to claim 15, **characterized in that** the actuating sections (53) on the support elements (51) are arranged at a smaller distance from each other than the distance between the side wall sections (52), wherein the actuating sections (53) extend parallel to the side wall sections (52) and are integrally formed with the side wall sections (52) such that a guide slot (57) is provided between each actuating section (53) and the associated directly adjacent side wall section (52).

17. Conductor connection terminal according to claim 16, **characterized in that** a respective guide web of the housing (2) engages in an associated guide slot (57) for guiding the actuating lever (5) during pivoting movement about a pivot axis (D) in the pivot bearing area.

18. Conductor connection terminal according to one of claims 15 to 17, **characterized in that** the actuating sections (53) have a partially circular outer circumference with a cutout (56) to form a shoulder projecting toward the center of the actuating section (53), wherein the at least one spring-loaded terminal has a clamping spring (4) with an actuating tab, and the actuating tab of the clamping spring (4) rests on the shoulder when the actuating lever (5) is pivoted to open the clamping point.

19. Conductor connection terminal according to one of the preceding claims, **characterized in that** at least one test tab is arranged on the busbar (3), which can be electrically contacted by means of a test tip inserted into the housing (2).

## Revendications

1. Borne de connexion de conducteur (1) présentant au moins une connexion à serrage par ressort pour connecter un conducteur électrique au moyen d'une force de ressort, la connexion à serrage par ressort comprenant un ressort de serrage (4) et une portion de barre conductrice (37) associée au ressort de serrage (4), entre lesquels est formé un point de serrage pour serrer le conducteur électrique, et comportant un levier d'actionnement pivotant (5) associé à la connexion à serrage par ressort pour actionner le ressort de serrage (4), le levier d'actionnement (5) comportant au moins un élément d'appui (51) qui présente une surface d'appui (54) tournée vers la portion de barre conductrice (37) et munie d'un contour incurvé convexe, par l'intermédiaire de laquelle le levier d'actionnement (5) s'appuie sur une zone de support (36) de la portion de barre conductrice (37), la zone de support (36) de la portion de barre conductrice (37) présentant un contour incurvé concave,
**caractérisée en ce que** le contour incurvé concave de la zone de support (36) est conçu comme un renfoncement dans la portion de barre conductrice (37), qui forme un renfoncement en forme d'auge ou de rainure par rapport aux zones planes adjacentes (32) de la portion de barre conductrice (37).

2. Borne de connexion de conducteur selon la revendication 1,
**caractérisée en ce que** le contour incurvé concave de la zone de support (36) présente un profil de courbure adapté au profil de courbure du contour incurvé convexe de la surface d'appui (54).

3. Borne de connexion de conducteur selon l'une des revendications précédentes,
**caractérisée en ce que** la borne de connexion de conducteur (1) est conçue comme une borne de connexion de conducteur multipolaire, dans laquelle plusieurs connexions à serrage par ressort sont disposées les unes à côté des autres, les connexions à serrage par ressort comportant chacune un ressort de serrage (4) et une portion de barre conductrice (37) associée au ressort de serrage (4), et un levier d'actionnement (5) étant associé à chaque connexion à serrage par ressort, les portions de barre conductrice (37) étant des parties d'une barre conductrice continue (3), et le contour incurvé concave de la zone de support (36) s'étendant en continu depuis un élément d'appui (51) d'un levier d'actionnement (5) au moins jusqu'à un élément d'appui (51) d'un levier d'actionnement (5) immédiatement adjacent, ou s'étendant en continu sur les portions de barre conductrice (37) de plusieurs ou de toutes les connexions à serrage par ressort.

4. Borne de connexion de conducteur selon l'une des revendications précédentes,
**caractérisée en ce que** le contour incurvé concave, s'étendant en continu, de la zone de support (36) est au moins partiellement interrompu par un autre contour, en particulier par un contour de serrage (34), au niveau d'un point de serrage.

5. Borne de connexion de conducteur selon l'une des revendications précédentes,
**caractérisée en ce que** dans le contour incurvé concave, le levier d'actionnement (5) peut pivoter autour d'un axe de rotation (D) qui s'étend transversalement à la direction d'insertion de conducteur (L) de la connexion à serrage par ressort associée.

6. Borne de connexion de conducteur selon l'une des revendications précédentes,
**caractérisée en ce que** la portion de barre conductrice (37) comporte une arête de serrage (35) pour serrer le conducteur électrique.

7. Borne de connexion de conducteur selon la revendication 6,
**caractérisée en ce que** l'arête de serrage (35) est disposée derrière le contour incurvé concave de la zone de support (36) dans la direction d'insertion de conducteur (L).

8. Borne de connexion de conducteur selon la revendication 6 ou 7, **caractérisée en ce que** l'arête de serrage (35) est conçue comme une arête de bord d'un renfoncement (34) estampé dans la portion de barre conductrice (37).

9. Borne de connexion de conducteur selon la revendication 8,
**caractérisée en ce que**, vu dans la direction d'insertion de conducteur (L), la longueur du renfoncement (34) estampé dans la portion de barre conductrice (37) est inférieure à la longueur du contour incurvé concave de la zone de support (36).

10. Borne de connexion de conducteur selon l'une des revendications précédentes,
**caractérisée en ce que** le levier d'actionnement (5) comporte deux éléments d'appui (51) espacés l'un de l'autre et disposés parallèlement, qui présentent chacun une surface d'appui (54) tournée vers la portion de barre conductrice (37) et munie d'un contour incurvé convexe, par l'intermédiaire de laquelle le levier d'actionnement (5) s'appuie sur la zone de support (36) de la portion de barre conductrice (37).

11. Borne de connexion de conducteur selon la revendication 10,
**caractérisée en ce que** le contour incurvé concave de la zone de support (36) s'étend en continu depuis un élément d'appui (51) d'un levier d'actionnement (5) au moins jusqu'à l'élément d'appui le plus proche (51) d'un levier d'actionnement (5) immédiatement adjacent.

12. Borne de connexion de conducteur selon l'une des revendications 10 à 11,
**caractérisée en ce qu'**un espace de réception (58) destiné à recevoir le conducteur électrique, serré sur la connexion à serrage par ressort, est formé entre les éléments d'appui (51) d'un levier d'actionnement (5).

13. Borne de connexion de conducteur selon l'une des revendications 10 à 12,
**caractérisée en ce qu'**au moins une partie du ressort de serrage (4), en particulier la majeure partie d'une branche de serrage (43) du ressort de serrage (4), est disposée dans une zone entre les éléments d'appui (51) d'un levier d'actionnement (5).

14. Borne de connexion de conducteur selon l'une des revendications 10 à 13,
**caractérisée en ce que** le levier d'actionnement (5) comporte deux portions de paroi latérale (52) espacées l'une de l'autre, qui s'enfoncent au moins partiellement dans un boîtier (2) de la borne de connexion de conducteur (1) et qui sont reliées chacune à l'un des éléments d'appui (51) par une traverse (55).

15. Borne de connexion de conducteur selon la revendication 14,
**caractérisée en ce que** les éléments d'appui (51) forment un axe de rotation (D) autour duquel le levier d'actionnement (5) est monté de manière pivotante dans le boîtier (2), les éléments d'appui (51) comportant des portions d'actionnement (53) qui sont chacune conçues pour solliciter un ressort de serrage associé (4) d'une connexion à serrage par ressort lors du pivotement du levier d'actionnement (5) depuis une position fermée, dans laquelle le levier d'actionnement (5) a sa traverse (55) pivotée en direction du boîtier (2) et un point de serrage destiné à serrer un conducteur électrique et formé par la connexion à serrage par ressort est fermé, vers une position ouverte dans laquelle le levier d'actionnement (5) a sa traverse (55) pivotée à l'écart du boîtier (2) et un point de serrage destiné à serrer un conducteur électrique et formé par la connexion à serrage par ressort est ouvert.

16. Borne de connexion de conducteur selon la revendication 15,
**caractérisée en ce que** les portions d'actionnement (53) sur les éléments d'appui (51) sont disposées à une distance les unes des autres qui est plus petite que la distance entre les portions de paroi latérale (52), les portions d'actionnement (53) s'étendant parallèlement aux portions de paroi latérale (52) et étant formées intégralement avec les portions de paroi latérale (52) de telle sorte qu'il existe une fente de guidage (57) entre une portion d'actionnement (53) et la portion de paroi latérale (52) associée directement adjacente.

17. Borne de connexion de conducteur selon la revendication 16,
**caractérisée en ce qu'**une barrette de guidage respective du boîtier (2) s'enfonce dans une fente de guidage associée (57) destinée à guider le levier d'actionnement (5) lors d'un mouvement de pivotement autour d'un axe de rotation (D) dans la zone du palier de pivotement.

18. Borne de connexion de conducteur selon l'une des revendications 15 à 17,
**caractérisée en ce que** les portions d'actionnement (53) ont une circonférence extérieure en forme de cercle partiel munie d'une découpe (56) pour former un décrochement saillant vers le centre de la portion d'actionnement (53), ladite au moins une connexion à serrage par ressort ayant un ressort de serrage (4) muni d'une languette d'actionnement, et la languette d'actionnement du ressort de serrage (4) reposant sur le décrochement lors du pivotement du levier d'actionnement (5) pour ouvrir le point de serrage.

19. Borne de connexion de conducteur selon l'une des revendications précédentes,
**caractérisée en ce qu'**au moins une languette de test est disposée sur la barre conductrice (3), laquelle peut être mise en contact électrique au moyen d'une pointe de test insérée dans le boîtier (2).
